# EUROPÄISCHE PATENTSCHRIFT

(11) **EP 2 037 086 B1**
(45) Veröffentlichungstag und Bekanntmachung des Hinweises auf die Patenterteilung: **15.05.2013**
(21) Anmeldenummer: 07014816.8
(22) Anmeldetag: 27.07.2007
(51) Int. Cl.: F01K 13/02, F01D 19/00, F01D 17/00

(54) **Anfahren einer Dampfturbine**
Start-up of a steam turbine
Mise en route d'une turbine à vapeur

(43) Veröffentlichungstag der Anmeldung: 18.03.2009
(73) Patentinhaber: Siemens Aktiengesellschaft, 80333 München (DE)
(72) Erfinder: Keiper, Rudolf, Dr., 64295 Darmstadt (DE); Müller, Thomas, Dr., 64683 Einhausen (DE)

(56) Entgegenhaltungen:
- GB-A- 2 084 260
- US-A- 3 879 616
- US-A- 4 258 424
- US-A- 4 598 551

## Beschreibung

Die Erfindung betrifft eine Methode zum Anfahren einer Dampfturbine auf eine Synchrondrehzahl, welche in einem Kraftwärmekopplungssystem mit einem Kessel und mindestens einer zwischen dem Kessel und der Dampfturbine in einer Dampfleitung angeordneten Ventil mit regelbarer Öffnungsstellung betrieben wird, wobei ein Frischdampfdruck stromaufwärts des Ventils gemessen wird. Daneben betrifft die Erfindung eine Regeleinheit eines Kraftwärmekopplungssystems, welches Kraftwärmekopplungssystem einen Kessel und mindestens eine bei einer Synchrondrehzahl zu betreibende Dampfturbine aufweist, wobei zwischen der Dampfturbine und dem Kessel mindestens ein in einer Dampfleitung angeordnetes Ventil mit regelbarer Öffnungsstellung vorgesehen ist, wobei ein Frischdampfdruck stromaufwärts des Ventils gemessen wird.

Ein großer Anteil der Energieerzeugung erfolgt in einem Kraftwärmekopplungssystem der vorgenannten Art mittels einer oder mehrerer Dampfturbinen. Insbesondere während nicht stationärer Betriebsphasen dieser Systeme kann sich unterschiedliches dynamisches Verhalten einzelner Komponenten, beispielsweise des Kessels und der Dampfturbine zu unerwarteten Betriebszuständen führen. Hierbei verdient die Tatsache Beachtung, dass einerseits der Kessel, in welchem die Dampferzeugung und Überhitzung erfolgt, im Wesentlichen thermischen Zeitkonstanten folgt und andererseits die Dampfturbine, in welcher der erzeugte und überhitze Dampf entspannt wird, mit ihren Drehzahlverhalten viel kürzeren Zeitkonstanten als der Kessel folgt. Aus Gründen der Netzstabilität und sonstiger Sicherheitserwägungen befindet sich regelmäßig zwischen dem Kessel und der Dampfturbine neben dem Stellventil ein so genanntes Schnellschlussventil, das bei bestimmten als Störung klassifizierten Ereignissen die Dampfzufuhr aus dem Kessel zu der Dampfturbine unterbricht. In derartigen Fällen wird der im Kessel erzeugte Dampf im Bypass zu der Dampfturbine einer Reduzierstation zugeführt, die entweder das Kreislaufmedium in die Umgebung entspannt oder nach einer Entspannung einen in den Kreislauf integrierten Kondensator einleitet.

Das unterschiedliche dynamische Verhalten von Kessel und Dampfturbine kann insbesondere bei Feststoff-befeuerten Kesseln, deren Zeitkonstante in Folge der speziellen Eigenschaften der Befeuerung besonders groß ist, zu unerwünschten Schnellschlussereignissen führen. Hierbei sind mittels organischen Materials befeuerte Kessel besonders kritisch, weil die benutzten Brennstoffe in ihrem Brennverhalten schwierig zu beeinflussen sind. Beim Anfahren derartiger Systeme ereignet sich daher häufig ein Schnellschluss, wenn sich in dem Kessel der erforderliche Frischdampfdruck aufgebaut hat und das in der Frischdampfleitung befindliche Ventil zur Dampfturbine öffnet. Herkömmliche Ventilsteuerungen regeln die Öffnungsposition des Stellventils ausschließlich in Abhängigkeit von der Turbinendrehzahl, die nach einer bestimmten zeitlichen Kennlinie auf eine Synchrondrehzahl angefahren wird. Dieses Anfahren führt regelmäßig zu einem Absinken des Kesseldrucks bzw. des Drucks in der Frischdampfleitung, welcher den Regler des Kessels dazu veranlasst, die Brennstoffzufuhr zu erhöhen. In Ermangelung einer aufwändigen Abstimmung der einzelnen Reglerverhalten aufeinander führt dies regelmäßig dazu, dass die Brennstoffzufuhr des Kessels zu stark erhöht wird und der Kessel einen zu hohen Frischdampfdruck erzeugt, durch welchen die Energiezufuhr zur Dampfturbine zu groß werden kann und dementsprechend zu einem Schnellschluss führt, so dass der Dampf wie zuvor beschrieben über die Reduzierstation ohne technische Arbeit zu leisten entspannt wird. Derartige Schnellschlussereignisse sind naturgemäß unerwünscht, da sie einerseits Zeit kosten und andererseits Energie vernichten.

US 4,258,424 offenbart ein computergesteuertes Steuersystem zur Bestimmung von Dampfströmungseigenschaften einer Dampfturbine. Während eines Anfahrvorgangs einer Dampfturbine werden die Steuerventile vollständig geöffnet, um Dampf von einem Kessel in eine Turbine einzuleiten. Die Steuerventile können einzeln angesteuert werden, um ein thermisches Gleichgewicht auf dem Rotor bereitzustellen und eine Rotorblattbeanspruchung zu reduzieren. Während des Betriebs der Dampfturbine kann die Dampfturbine basierend auf einer Dampfsteuerung, einer Geschwindigkeitssteuerung oder abhängig von einer Belastungssteuerung gesteuert werden, um vorbestimmte Sicherheitsvorgaben und Schutzgrenzen einzuhalten.

GB 2 084 260 A offenbart eine Dampfturbinensteuerung für eine Dampfturbine in einem Dampfturbinenkraftwerk. Das Dampfturbinenkraftwerk weist eine Hochdruckturbine und eine Niederdruckturbine auf. Ein Hauptsteuerventil, ein Hochdruckbypassventil, ein Steuerventil und ein Niederdruckbypassventil steuern dabei die jeweiligen Turbinen. Die Steuerventile werden basierend auf der Drehzahl und der Temperatur der Turbine gesteuert.

Die Erfindung hat es sich daher zur Aufgabe gemacht, unerwünschte Schnellschlussereignisse an einem eingangs genannten Kraftwärmekopplungssystem zu verhindern.

Die gestellte Aufgabe wird durch eine Methode der eingangs genannten Art gelöst, bei welcher die im kennzeichnenden Teil des Anspruchs 1 beschriebenen Verfahrensschritte durchgeführt werden. Daneben schlägt die Erfindung zur Lösung des Problems eine Regelungseinheit nach dem Anspruch 7 vor. Die jeweils rückbezogenen Unteransprüche beinhalten vorteilhafte Weiterbildungen der Erfindung.

Bei dem Ventil mit regelbarer Öffnungsstellung nach der Erfindung handelt es sich in der Regel um ein sogenanntes Stellventil, das auch häufig in Kombination mit einem sogenannten Schnellschlussventil eingesetzt wird. Bei der zwischen dem Kessel und der Dampfturbine verlaufenden Dampfleitung handelt es sich in der Regel um eine sogenannte Frischdampfleitung. Besonders vorteilhaft findet die Erfindung Einsatz bei einem Kessel, der mit Feststoffen befeuert wird, insbesondere mittels brennbaren organischen Materials, da derartige Systeme ein besonders unterschiedliches dynamisches Verhalten im Vergleich zu demjenigen der Dampfturbine aufweisen. Grundsätzlich ist die erfindungsgemäße Methode bzw. Regelung jedoch für alle Kreisprozesse der eingangs genannten Art einsetzbar. Während Schnellschlussventile meist nur die ganz geöffnete oder ganz geschlossene Stellung ermöglichen und auf einen besonders schnellen Schließprozess optimiert sind, ermöglichen Stellventile eine regelmäßig stufenlose Verstellung der Öffnung zwischen 0% und 100%.

Das erfindungsgemäße Verfahren hat den bedeutenden Vorteil, dass herkömmlich notwendige und sehr aufwändige Abstimmungsarbeiten zwischen dem Regelverhalten der Dampfturbine und demjenigen des Kessels auf ein Minimum reduziert werden oder ganz wegfallen können. Während des Anfahrvorganges der Dampfturbine übernimmt der Regler der Ventilstellung im Wesentlichen die Druckregelung des Kessels bzw. unterstützt diese, so dass ein Eintreten eines Schnellschlusskriteriums aus einem kritischen Druckverhalten des Kessels heraus höchst unwahrscheinlich wird. Während dieser Phase tritt gleichzeitig in Folge der Öffnung des Ventils bzw. Stellventils einer Erhöhung der Drehzahl der Dampfturbine ein. Kurz vor Erreichen der Synchrondrehzahl wird die Vorgabe des Sollwertes für die Öffnungsstellung des Ventils nicht mehr von dem Frischdampfdruck, sondern von der Drehzahl der Dampfturbine abhängig gemacht, wobei regelmäßig als Regelungskriterium für die Drehzahl der Sollwert der Synchrondrehzahl vorgegeben ist. Der Zeitpunkt der Umstellung der Regelung für die Öffnungsstellung des Ventils bzw. die Drehzahldifferenz zur Synchrondrehzahl kann hierbei in Abhängigkeit von den Systemgegebenheiten bestimmt werden, wobei die Differenz eher niedrig gewählt wird, wenn der Kessel sehr empfindlich auf das Öffnung des Stellventils mit Druckabfall reagiert. Vorzugsweise kommt die erfindungsgemäße Methode beim Einsatz besonders toleranter Turbosätze zur Anwendung, welche keine besonderen Drehzahltransienten insbesondere in Resonanzbereichen zum beschädigungsfreien Anfahren benötigen.

Der vorbestimmte Differenzwert zur Synchrondrehzahl, bei der die Regelung der Ventilstellung von der Abhängigkeit vom Frischdampfdruck auf Abhängigkeit von der Drehzahl umgeschaltet wird, kann zweckmäßig zwischen 1% und 10% der Synchrondrehzahl betragen, so dass bei einer Synchrondrehzahl von 3000 U/min nach dem Erreichen einer Drehzahl von ca. 2900 U/min auf eine Drehzahlregelung umgeschaltet wird.

Das Regelkriterium während der Anfahrphase, in der die Ventilstellung von dem Frischdampfdruck abhängig gesteuert wird, ist vorzugsweise ein konstanter Frischdampfdruck von beispielsweise 2,5 bar.

Im Folgenden ist die Erfindung zum besseren Verständnis ohne Einschränkungswirkung anhand eines Ausführungsbeispiels mit Wasserdampf unter Bezugnahme auf eine Zeichnung näher erläutert. Es zeigt:
- Figur 1: eine schematische Darstellung eines Systems mit erfindungsgemäßer Regelungseinheit bzw. geregelt mittels erfindungsgemäßen Verfahrens.

Figur 1 zeigt eine schematische Übersicht über ein Kraftwärmekopplungssystem 1 mit einer Regelung gemäß der Erfindung unter Anwendung der erfindungsgemäßen Anfahrmethode. Das Kraftwärmekopplungssystem 1 besteht im Wesentlichen aus einem Kessel B, einer Dampfturbine ST, einem Generator G, einem Kondensator Cond und einer Speisewasserpumpe PU. In dem Kessel B wird das von der Speisewasserpumpe PU auf einen Druck von etwa 3,5 bar geförderte Wasser erhitzt, verdampft und überhitzt mittels einer Wärmezufuhr QF. Der überhitzte Frischdampf gelangt über eine Frischdampfleitung FSL passierend ein Schnellschlussventil ESV und ein Stellventil CV zur Entspannung in die Dampfturbine ST, wo unter Erzeugung technischer Arbeit der Frischdampf auf Kondensatordruck entspannt wird, welche technische Arbeit einem Generator G antreibt, der die elektrische Leistung P in ein Netz GR einspeist. Während des Normalbetriebs dreht sich der Turbosatz bestehend aus Dampfturbine ST und Generator G mit einer Synchrondrehzahl n_{sync} von 3000 U/min. In dem Kondensator Cond wird unter Abfuhr von Wärme QC der entspannte Dampf kondensiert. Das kondensierte Wasser wird von der Pumpe PU unter Aufnahme von technischer Arbeit WT auf den Kesseldruck von 3,5 bar gefördert.

Die Brennstoffzufuhr QF zu dem Kessel B ist mittels eines Kesselreglers PID gesteuert, der die Zufuhr des festen Brennstoffs in Abhängigkeit von dem Frischdampfdruck PF einregelt mit dem Ziel, den Frischdampfdruck auf 3,5 bar konstant zu halten. Der Frischdampfdruck PF in der Frischdampfleitung FSL wird mittels eines Drucksensors PS gemessen. Die Stellung des Stellventils CV wird mittels eines Reglers PI geregelt. Mittels eines Drehzahlsensors NS wird die Drehzahl n des Turbosatzes aus Dampfturbine ST und Generator G gemessen. Die Drehzahl n und der Frischdampfdruck PF finden Eingang in eine Regelungseinheit CM, die unter anderem die Öffnungsstellung des Stellventils CV und die Brennstoffzufuhr QF über den Regler PI bzw. PID regelt bzw. ansteuert.

In einer ersten Phase des Anfahrens des Kraftwärmekopplungssystems 1 ist das Schnellschlussventil ESV geschlossen und der Kessel B erzeugt unter Brennstoffzufuhr QF Frischdampf, der unter Passage durch ein Bypassventil VR über eine Reduzierstation direkt in den Kondensator Cond eingespeist wird. Bei Erreichen nicht näher erläuteter Kriterien, z.B. Dampfreinheit oder Stabilität über ein gewissen Zeitraum, schließt das Bypassventil VR. Das Schnellschlussventil ESV öffnet gleichzeitig mit dem Schließen des Bypassventils VR und das Stellventil CV öffnet soweit, dass etwa 50% der maximalen Öffnungsstellung des Stellventils CV erreicht sind. In diesem Schritt 2 des Anfahrverfahrens fällt der Frischdampfdruck PF leicht ab und die Drehzahl n der Dampfturbine ST steigt an. Die Regelungseinheit CM regelt über den Regler PI die Öffnungsstellung des Stellventils CV derart, dass der Frischdampfdruck weitestgehend PF auf einem konstanten Sollwert gehalten wird (PF = Const, Xᵥₐₗᵥₑ = F(PF)). In dieser Phase regelt die Regeleinheit CM den Frischdampfdruck auf 3,5 bar mittels geeigneter Ansteuerung des Stellventils CV und die Drehzahl n der Dampfturbine ST steigt infolge an.

Eine andere Ausführungsform sieht vor, dass das Stellventil zunächst schlicht in der ersten Öffnungsstellung von etwa 50% verbleibt ohne weitere Regelung des Frischdampfdrucks und auch nicht geführt von der Turbinendrehzahl n.

Bei Erreichung einer Grenzdrehzahl NG, die um einen bestimmten Differenzwert An unter der Synchrondrehzahl n_{sync} liegt (n_{G} ≥ n_{sync} - Δn) schaltet die Regeleinheit CM von der Frischdampfdruck PF -geführten Regelung der Öffnungsstellung des Stellventils CF auf eine Drehzahl (n-geführte Regelung (Xᵥₐₗᵥₑ= f(n)) um. (Zeitpunkt 4 in Fig. 2). Der Generator G wird mit dem Netz GR synchronisiert und die Regeleinheit regelt in der anschließenden Phase 5 die Stellung des Stellventils CF ausschließlich in Abhängigkeit von der Drehzahl N, so dass die Synchrondrehzahl n_{sync}= 3000 U/min als Sollwert vorgegeben ist.

## Patentansprüche

1. Methode zum Anfahren einer Dampfturbine (ST) auf eine Synchrondrehzahl (n_{sync}), welche in einem Kraftwärmekopplungssystem (1) mit einem Kessel (B) und mindestens einer zwischen dem Kessel (B) und der Dampfturbine (ST) in einer Dampfleitung angeordneten Ventil (CV) mit regelbarer Öffnungsstellung betrieben wird, wobei ein Frischdampfdruck (PF) stromaufwärts des Ventils (CV) gemessen wird,
**gekennzeichnet durch**:
a) Öffnen des Ventils (CV) während eines Anfahrvorgangs der Dampfturbine (ST) auf eine erste Öffnungsstellung, wobei nach dem Öffnen des Ventils (CV) auf die erste Öffnungsstellung ein Regeln der Öffnungsstellung des Ventils (CV) in Abhängigkeit des Frischdampfdrucks (PF) derart erfolgt, dass der Frischdampfdruck (PF) eine erste untere Schranke nicht unterschreitet,
b) Umschalten der Regelung der Öffnungsstellung des Ventils (CV) auf eine Abhängigkeit von der Drehzahl (N), wenn die Drehzahl (N) der Dampfturbine (ST) sich an die Synchrondrehzahl (n_{sync}) bis auf einen vorbestimmten ersten Differenzwert (Δn) angenähert hat,
c) Regeln der Öffnungsstellung des Ventils (CV) derart, dass die Dampfturbine (ST) mit Synchrondrehzahl (n_{sync}) dreht.

2. Methode nach Anspruch 1,
**dadurch gekennzeichnet, dass** die erste Öffnungsstellung zwischen 25% und 75% beträgt.

3. Methode nach Anspruch 1 oder 2,
**dadurch gekennzeichnet, dass** die Öffnungsstellung vor dem Umschalten der Regelung der Öffnungsstellung des Ventils (CV) auf eine Abhängigkeit von der Drehzahl (N), von der Regelung auf den konstanten Sollwert der ersten Öffnungsstellung geregelt wird.

4. Methode nach Anspruch 1, 2 oder 3,
**dadurch gekennzeichnet, dass**
der erste Differenzwert (An) zwischen einem Prozent und zwanzig Prozent der Synchrondrehzahl (n_{sync}) beträgt.

5. Methode nach Anspruch 1, 2, 3 oder 4,
**dadurch gekennzeichnet, dass**
in vor dem zweiten Schritt (Schritt b)) ein Sollwert des Frischdampfdrucks (PF) konstant ist.

6. Methode nach Anspruch 1, 2, 3, 4 oder 5,
**dadurch gekennzeichnet, dass**
während oder nach dem Öffnen des Stellventils (CV) ein Bypassventil (VR) zur Umgehung der Dampfturbine (ST) vollständig geschlossen wird, so dass der Dampf aus dem Kessel (B) vollständig die Dampfturbine (ST) passiert.

7. Regeleinheit (CM) eines Kraftwärmekopplungssystems (1), welches Kraftwärmekopplungssystem einen Kessel und mindestens eine bei einer Synchrondrehzahl (n_{sync}) zu betreibende Dampfturbine (ST) aufweist, wobei zwischen der Dampfturbine (ST) und dem Kessel (B) mindestens ein in einer Dampfleitung (FSL) angeordnetes Ventil (CV) mit regelbarer Öffnungsstellung vorgesehen ist, wobei ein Frischdampfdruck (PF) stromaufwärts des Ventils (CV) gemessen wird,
**dadurch gekennzeichnet, dass**
die Regeleinheit (CM) derart ausgebildet ist, dass
a) in einem ersten Schritt des Anfahrens des Kraftwärmekopplungssystems (1) das Ventil (CV) öffnet und nach dem ersten Schritt während des Anfahrvorgangs der Dampfturbine die Öffnungsstellung des Ventils (CV) in Abhängigkeit von dem gemessenen Frischdampfdruck (PF) derart geregelt wird, dass der Frischdampfdruck (PF) eine erste untere Schranke nicht unterschreitet,
b) in einem zweiten Schritt ein Umschalten der Regelung der Öffnungsstellung des Ventils (CV) auf eine Abhängigkeit von der Drehzahl (n) erfolgt, wenn die Drehzahl (n) der Dampfturbine (ST) sich an die Synchrondrehzahl (n_{sync}) bis auf einen vorbestimmten Differenzwert (An) angenähert hat und
c) in einem dritten Schritt die Öffnungsstellung des Ventils (CF) derart geregelt wird, dass die Dampfturbine (ST) mit Synchrondrehzahl (n_{sync}) dreht.

8. Regeleinheit (CM) nach Anspruch 7,
**dadurch gekennzeichnet, dass** die Regeleinheit (CM) derart ausgebildet ist, dass
die erste Öffnungsstellung zwischen 25% und 75% beträgt.

9. Regeleinheit (CM) nach Anspruch 7 oder 8,
**dadurch gekennzeichnet, dass** die Regeleinheit (CM) derart ausgebildet ist, dass
der erste Differenzwert (Δn) zwischen einem Prozent und zwanzig Prozent der Synchrondrehzahl (n_{sync}) beträgt.

10. Regeleinheit (CM) nach Anspruch 7, 8 oder 9,
**dadurch gekennzeichnet, dass** die Regeleinheit (CM) derart ausgebildet ist, dass
in dem ersten Schritt ein Sollwert des Frischdampfdrucks (PF) konstant ist.

11. Regeleinheit (CM) nach Anspruch 7, 8, 9oder 10,
**dadurch gekennzeichnet, dass** die Regeleinheit (CM) derart ausgebildet ist, dass
während oder nach dem Öffnen des Stellventils (CV) ein Bypassventil (VR) zur Umgehung der Dampfturbine (ST) vollständig geschlossen wird, so dass der Dampf aus dem Kessel (B) vollständig die Dampfturbine (ST) passiert.

## Claims

1. Method for starting up a steam turbine (ST) to a synchronous speed of rotation (n_{sync}), which steam turbine (ST) is operated in a combined heat and power co-generation system (1) having a boiler (B) and at least one valve (CV) which is arranged in a steam line between the boiler (B) and the steam turbine (ST) and has a controllable open position, with a live steam pressure (PF) being measured upstream of the valve (CV), **characterised by**:
a) opening of the valve (CV) to a first open position during a startup operation of the steam turbine (ST), wherein after the opening of the valve (CV) to the first open position the open position of the valve (CV) is controlled as a function of the live steam pressure (PF) in such a way that the fresh steam pressure (PF) does not fall below a first lower limit,
b) switchover of the control of the open position of the valve (CV) to a dependence on the speed of rotation (N) if the speed of rotation (N) of the steam turbine (ST) has approached the synchronous speed of rotation (n_{sync}) except for a predetermined first differential value (Δn),
c) control of the open position of the valve (CV) in such a way that the steam turbine (ST) rotates at the synchronous speed of rotation (n_{sync}).

2. Method according to claim 1,
**characterised in that** the first open position is equal to between 25% and 75%.

3. Method according to claim 1 or 2,
**characterised in that** before the control of the open position of the valve (CV) is switched over to a dependence on the speed of rotation (N) the open position is controlled by the controller to the constant setpoint value of the first open position.

4. Method according to claim 1, 2 or 3,
**characterised in that**
the first differential value (Δn) is equal to between one percent and twenty percent of the synchronous speed of rotation (n_{sync}).

5. Method according to claim 1, 2, 3, or 4,
**characterised in that**
a setpoint value of the live steam pressure (PF) is constant prior to the second step (step b)).

6. Method according to claim 1, 2, 3, 4 or 5,
**characterised in that**
during or after the opening of the control valve (CV) a bypass valve (VR) for bypassing the steam turbine (ST) is fully closed, with the result that the steam from the boiler (B) completely passes the steam turbine (ST).

7. Control module (CM) of a combined heat and power co-generation system (1), which combined heat and power co-generation system (1) has a boiler and at least one steam turbine (ST) that is to be operated at a synchronous speed of rotation (n_{sync}), wherein at least one valve (CV) arranged in a steam line (FSL) and having a controllable open position is provided between the steam turbine (ST) and the boiler (B), with a live steam pressure (PF) being measured upstream of the valve (CV),
**characterised in that**
the control module (CM) is embodied in such a way that
a) in a first step of the startup of the combined heat and power co-generation system (1) the valve (CV) opens and after the first step during the startup operation of the steam turbine the open position of the valve (CV) is controlled as a function of the measured live steam pressure (PF) in such a way that the live steam pressure (PF) does not fall below a first lower limit,
b) in a second step the control of the open position of the valve (CV) is switched over to a dependence on the speed of rotation (n) if the speed of rotation (n) of the steam turbine (ST) has approached the synchronous speed of rotation (n_{sync}) except for a predetermined differential value (Δn), and
c) in a third step the open position of the valve (CV) is controlled in such a way that the steam turbine (ST) rotates at the synchronous speed of rotation (n_{sync}).

8. Control module (CM) according to claim 7,
**characterised in that** the control module (CM) is embodied in such a way that
the first open position is equal to between 25% and 75%.

9. Control module (CM) according to claim 7 or 8,
**characterised in that** the control module (CM) is embodied in such a way that
the first differential value (Δn) is equal to between one percent and twenty percent of the synchronous speed of rotation (n_{sync}).

10. Control module (CM) according to claim 7, 8 or 9,
**characterised in that** the control module (CM) is embodied in such a way that
in the first step a setpoint value of the live steam pressure (PF) is constant.

11. Control module (CM) according to claim 7, 8, 9 or 10,
**characterised in that** the control module (CM) is embodied in such a way that
during or after the opening of the control valve (CV) a bypass valve (VR) for bypassing the steam turbine (ST) is fully closed, with the result that the steam from the boiler (B) completely passes the steam turbine (ST).

## Revendications

1. Méthode de mise en route d'une turbine à vapeur (ST) sur une vitesse synchrone (n_{sync}), laquelle turbine à vapeur fonctionne dans un système de production combinée de chaleur et d'électricité (1) comprenant une chaudière (B) et au moins une soupape (CV)avec position d'ouverture réglable, disposée dans une conduite de vapeur entre la chaudière (B) et la turbine à vapeur (ST), une pression de vapeur fraîche (PF) étant mesurée en amont de la soupape (CV),
**caractérisée par** :
a) ouverture de la soupape (CV) pendant une opération de mise en route de la turbine à vapeur (ST) sur une première position d'ouverture, un réglage de la position d'ouverture de la soupape (CV), après l'ouverture de la soupape (CV) sur la première position d'ouverture, ayant lieu en fonction de la pression de vapeur fraîche (PF) de manière à ce que la pression de vapeur fraîche (PF) ne dépasse pas une première limite inférieure,
b) commutation du réglage de la position d'ouverture de la soupape (CV) en fonction de la vitesse (N), lorsque la vitesse (N) de la turbine à vapeur (ST) s'est approchée de la vitesse synchrone (n_{sync}) jusqu'à une première valeur différentielle prédéterminée (Δn),
c) réglage de la position d'ouverture de la soupape (CV) de manière à ce que la turbine à vapeur (ST) tourne à la vitesse synchrone (n_{gync}).

2. Méthode selon la revendication 1,
**caractérisée en ce que** la première position d'ouverture est entre 25% et 75%.

3. Méthode selon la revendication 1 ou 2,
**caractérisée en ce que** la position d'ouverture avant la commutation du réglage de la position d'ouverture de la soupape (CV) est réglée en fonction de la vitesse (N), du réglage de la valeur théorique constante de la première position d'ouverture.

4. Méthode selon la revendication 1, 2 ou 3,
**caractérisée en ce que**
la première valeur différentielle (Δn) est entre un pour cent et vingt pour cent de la vitesse synchrone (n_{gync}).

5. Méthode selon la revendication 1, 2, 3 ou 4 **caractérisée en ce qu'**
avant la deuxième étape (étape b)) une valeur théorique de la pression de vapeur fraîche (PF) est constante.

6. Méthode selon la revendication 1, 2, 3, 4 ou 5,
**caractérisée en ce que**
pendant ou après l'ouverture de la soupape de réglage (CV), une soupape de dérivation (VR) destinée à contourner la turbine à vapeur (ST) est complètement fermée, de sorte que la vapeur provenant de la chaudière (B) traverse totalement la turbine à vapeur (ST).

7. Unité de réglage (CM) d'un système de production combinée de chaleur et d'électricité (1), lequel système de production combinée de chaleur et d'électricité présente une chaudière et au moins une turbine à vapeur (ST) à faire fonctionner à une vitesse synchrone (n_{gync}), au moins une soupape (CV) avec position d'ouverture réglable, disposée dans une conduite de vapeur (FSL) entre la turbine à vapeur (ST) et la chaudière (B) étant ménagée, une pression de vapeur fraîche (PF) étant mesurée en amont de la soupape (CV),
**caractérisée en ce que**
l'unité de réglage (CM) est réalisée de manière à ce que
a) dans une première étape de la mise en route du système de production combinée de chaleur et d'électricité (1), la soupape (CV) s'ouvre, et qu'après la première étape, pendant l'opération de mise en route de la turbine à vapeur, la position d'ouverture de la soupape (CV) soit réglée en fonction de la pression de vapeur fraîche (PF) mesurée, de telle manière que la pression de vapeur fraîche (PF) ne dépasse pas une première limite inférieure,
b) dans une deuxième étape, une commutation du réglage de la position d'ouverture de la soupape (CV) soit réalisée en fonction de la vitesse (n), lorsque la vitesse (n) de la turbine à vapeur (n_{sync}) s'est approchée de la vitesse synchrone (n_{sync}) jusqu'à une valeur différentielle prédéterminée (Δn) et
c) dans une troisième étape, la position d'ouverture de la soupape (CF) soit réglée de manière à ce que la turbine à vapeur (ST) tourne à la vitesse synchrone (n_{sync}).

8. Unité de réglage (CM) selon la revendication 7,
**caractérisée en ce que** l'unité de réglage (CM) est réalisée de manière à ce que
la première position d'ouverture soit entre 25% et 75%.

9. Unité de réglage (CM) selon la revendication 7 ou 8,
**caractérisée en ce que** l'unité de réglage (CM) est réalisée de manière à ce que
la première valeur différentielle (Δn) soit entre un pour cent et vingt pour cent de la vitesse synchrone (n_{sync}).

10. Unité de réglage (CM) selon la revendication 7, 8 ou 9
**caractérisée en ce que** l'unité de réglage (CM) est réalisée de manière à ce qu'
à la première étape, une valeur théorique de la pression de vapeur fraîche (PF) soit constante.

11. Unité de réglage (CM) selon la revendication 7,8, 9 ou 10
**caractérisée en ce que** l'unité de réglage (CM) est réalisée de manière à ce que
pendant ou après l'ouverture de la soupape de réglage (CV), une soupape de dérivation (VR) destinée à contourner la turbine à vapeur (ST) soit complètement fermée, de sorte que la vapeur provenant de la chaudière (B) traverse totalement la turbine à vapeur (ST).
